# EUROPÄISCHE PATENTSCHRIFT

(11) **EP 0 308 694 B1**
(45) Veröffentlichungstag und Bekanntmachung des Hinweises auf die Patenterteilung: **25.07.1990**
(21) Anmeldenummer: 88114164.2
(22) Anmeldetag: 31.08.1988
(51) Int. Cl.: E03C 1/06

(54) **Brausestange**
Shower rod
Barre à douche

(30) Priorität: 25.09.1987 FI 874222
(43) Veröffentlichungstag der Anmeldung: 29.03.1989
(73) Patentinhaber: ORAS OY, 26101 Rauma (FI)
(72) Erfinder: Viljanen, Jouko Ari Tapani, SF-26100 Rauma (FI); Nilsson, Pekka Waldemar, SF-26100 Rauma (FI); Saarisalo, Risto Antero, SF-27230 Lappi TL (FI)
(74) Vertreter: UEXKÜLL & STOLBERG

(56) Entgegenhaltungen:
- FR-A- 2 407 301
- FR-A- 2 415 446
- US-A- 2 279 150
- US-A- 3 933 329

## Beschreibung

Gegenstand der Erfindung ist eine Brausestange, an deren an einer Stange verschiebbarem, die Handbrause tragendem Gleitteil eine von Hand zu lösende, das Gleitteil wahlweise in unterschiedlicher Höhe an der Stange arretierende Klemmvorrichtung angeordnet ist.

Bei den bereits bekannten Brausestangen, wie in der Patentschrift FR-A 2 407 301 gezeigt, wird das Gleitteil entweder durch Betätigen eines Drückers oder durch Lockern eines am Gleitteil befindlichen Schraubenmechanismus, der gegen die Brausestange drückt, zum Bewegen freigesetzt. Diese Konzeptionen haben den Nachteil, dass je nach Einstellhöhe nicht alle Benutzer an die Handbrause heranreichen. Ist die Brausestange etwa nach der Körperlänge Erwachsener installiert oder befindet sich das Gleitteil hoch oben an der Stange, so vermögen zum Beispiel kleine Kinder die Handbrause nicht zu benutzen. Das gleiche Problem ergibt sich, wenn zum Beispiel in Duschanlagen von öffentlichen Einrichtungen oder Pflegeanstalten die Brausen zum Beispiel von Rollstuhlpatienten benutzt werden.

Gelöst wird das vorgenannte Problem durch die erfindungsgemässe Konstruktion der besagten Brausestange, bei der an letzterer ein Herabziehelement angeordnet ist, über dessen wesentlich unterhalb des Gleitteils befindliches Ende der Klemmzustand zwischen Stange und Klemmvorrichtung manuell aufgehoben und das Gleitteil in eine neue Höhenstellung gebracht wird, in der die Klemmvorrichtung das Gleitteil nach Freigabe des Herabziehelementes arretiert.

Weitere vorteilhafte Ausführungsformen der erfindungsgemässen Brausestange sind in den Unteransprüchen beschrieben.

Bei der günstigsten, an Hand der Zeichnung im folgenden näher beschriebenen Ausführungsform wird das Gleitteil durch Ziehen an einem an einer Schnur befestigten Ziehgriff in seine Tiefststellung geholt. Der Ziehgriff befindet sich unterhalb des untersten Befestigungsteils der Brausestange. Diese Konstruktion hat den Vorteil, dass jeder Brausebenutzer, der an den Ziehgriff heranreicht, auch die Handbrause nach unten zu holen vermag.

Die beigefügte Zeichnung zeigt eine erfindungsgemässe Brausestange in teilweisem Vertikalschnitt.

Die Befestigung der Brausestange 1 an der Wand des Duschraumes kann über ein oberes und unteres Befestigungsteil 16, 18 erfolgen, zwischen denen sich die Stange 2 erstreckt. Zum Halten des an der Stange angeordneten, die Handbrause 3 tragenden Gleitteils 4 in einer bestimmten Höhe ist an letzterem ein Drücker 5 vorhanden, der auf an sich bekannte Weise so an das Gleitteil 4 angelenkt ist, dass die zwischen Drücker 5 und Gleitteil 4 befindliche Druckfeder 8 durch Pressen des Drückers gegen die Brausestange das Gleitteil in seiner jeweiligen Position arretiert.

Die Brausestange funktioniert auf an sich bekannt Weise so, dass, werden Gleitteil 4 und daran befindlicher Drücker 5 gegeneinander gedrückt, die Verriegelung an der Stange 2 gelöst wird und das Gleitteil 4 frei nach oben und unten verschoben werden kann. Diese Funktionsweise setzt voraus, dass der Brausebenutzer zwecks Ausführens der Druckbewegung mit der Hand an das Gleitteil heranreicht.

Für kleinwüchsige oder ansonsten tief unter der Handbrause befindliche Brausebenutzer ist die oben beschriebene Brausestange zusätzlich mit einer Schnur 6 versehen, über deren endständigen (7) Ziehgriff 10 der Benutzer durch eine Ziehbewegung die Verriegelungswirkung des Drückers 5 aufheben und das Gleitteil 4 und damit die Handbrause mit der Schnur nach unten in die gewünschte Höhe zu holen vermag.

An der Schnur 6 ist an einer bestimmten Stelle ein Sperrelement 11 befestigt. Beim Ziehen an dem Ziehgriff läuft die Schnur durch die Öffnungen 13, 14, 15, und das Sperrelement 11 passiert die Öffnung 15 am Gleitteil, trifft dann auf den Drücker 5 und kippt diesen so, dass die Arretierung an der Stange 2 gelöst wird. Mit Beendigung der Zugs an der Schnur 6 kehrt der Drücker 5 in seine Arretierstellung zurück.

Die Schnur wird durch das Gegengewicht 12, das vorzugsweise in der hohlen Brausestange 2 läuft, straffgehalten. Der Ziehgriff 10 hält das untere Schnurende 7 nach Freigabe des Ziehgriffes unterhalb des unteren Befestigungsteils 16 in seiner Ruhestellung. Die Schnur wird im Hinblick auf Unauffälligkeit vorzugsweise zwischen Stange und Wand geführt.

Die Schnur 6 verläuft straff gespannt von der Öffnung 17 des unteren Befestigungsteils 16 zur Öffnung 19 des oberen Befestigungsteils 18. Im oberen Befestigungsteil befindet sich eine Schnurführung 20, über die die Schnur 6 läuft. Dieses Führungsteil 20 besteht vorzugsweise aus gut gleitfähigem Kunststoff und hat im Vertikalschnitt oben halbrunde Form.

Die erfindungsgemässe Brausestange kann natürlich, unter Beibehaltung der in den Patentansprüchen niedergelegten erfinderischen Grundidee, in ihren Details auf vielerlei Weise verwirklicht werden.

## Patentansprüche

1. Brausestange (1), an deren an der Stange (2) verschiebbarem, die Handbrause (13) tragendem Gleitteil (4) eine manuell zu lösende, das Gleitteil wahlweise in verschiedenen Höhenstellungen an der Stange arretierende Klemmvorrichtung (5) vorhanden ist, gekennzeichnet dadurch, dass an der Brausestange (1) ein Herabziehelement (6) angeordnet ist, durch dessen an seinem unteren, wesentlich unterhalb des Gleitteils befindlichen Ende (7) erfolgende manuelle Betätigung der Klemmzustand der Klemmvorrichtung (5) an der Stange (2) aufgehoben und das Gleitteil (4) in eine neue Höhenstellung gebracht wird, in der die Klemmvorrichtung (5) das Gleitteil bei Freigabe des Herabziehelements (6) arretiert.

2. Brausestange nach Anspruch 1, dadurch gekennzeichnet, dass die Klemmvorrichtung ein Drücker (5) ist, der von einer Feder (8) am Gleitteil (4) gegen die durch eine Öffnung (9) im Drücker (5) geführte Stange (2) gepresst wird.

3. Brausestange nach Anspruch 1 oder 2, dadurch gekennzeichnet, dass das Herabziehelement aus einer Schnur (6) besteht, wobei durch Ziehen an dem an ihrem einen Ende (7) befindlichen Ziehgriff (10) ein weiter oben an der Schnur befestigtes Sperrelement (11) den Klemmgriff des Drückers (5) löst, und wobei am anderen Ende der Schnur (6) ein Gegengewicht (12) befestigt ist, das mit aussetzendem Zug die Schnur (6) in ihre Ruhestellung zurückführt.

4. Brausestange nach Anspruch 3, dadurch gekennzeichnet, dass Gleitteil (4) und Drücker (5) für die durchlaufende Schnur Öffnungen (13, 14, 15) haben, durch eine (15) derselben hindurch das Sperrelement den Drücker (5) betätigt.

5. Brausestange nach Anspruch 3, dadurch gekennzeichnet, dass am unteren Befestigungsteil (16) für die durchlaufende Schnur (6) eine Öffnung (17) vorhanden ist, die als Sperre für den Ziehgriff (10) fungiert.

6. Brausestange nach Anspruch 3, dadurch gekennzeichnet, dass das obere Befestigungsteil (18) Öffnungen (19) für die Schnur (6) und ein Führungsteil (20), über das die Schnur läuft, aufweist.

7. Brausestange nach Anspruch 3, dadurch gekennzeichnet, dass das Gegengewicht (12) im Inneren der hohlen Stange (2) läuft.

## Claims

1. Shower pole (1), on the gliding part (4) of which, said gliding part (4) bearing the hand-held shower (13) displaceably on the pole (2), there is a clamping device (5) which can be released manually and stops the gliding part at various optional levels on the pole, characterized in that a pulling-down element (6) is arranged on the shower pole (1), the manual operation of which, occurring at its lower end located essentially below the gliding part, causes the clamping state of the clamping device (5) on the pole (2) to be lifted and the gliding part (4) to be moved to a new level, at which the clamping device (5) stops the gliding part when the pulling-down element (6) is released.

2. Shower pole according to claim 1, characterized in that the clamping device is a pusher (5) which is pressed by a spring (8) on the gliding part (4) against the pole (2) passed through an opening (9) in the pusher (5).

3. Shower pole according to claim 1 or 2, characterized in that the pulling-down element consists of a cord (6), a blocking element (11), attached further up on the cord, releasing the clamping. grip of the pusher (5) by pulling the handle (10) located at its one end (7), and a counterweight (12) being attached at the other end of the cord (6), which counterweight returns the cord (6) to its resting position when there is no pull.

4. Shower pole according to claim 3, characterized in that the gliding part (4) and the pusher (5) have openings (13, 14, 15) for the cord passing through, the blocking element operating the pusher (5) through one (15) of said openings.

5. Shower pole according to claim 3, characterized in that there is an opening (17) on the lower attachment part (16) for the cord (6) passing through, which opening functions as a stop for the handle (10).

6. Shower pole according to claim 3, characterized in that the upper attachment part (18) has openings (19) for the cord (6) and a guide part (20) over which the cord passes.

7. Shower pole according two claim 3, characterized in that the counterweight (12) extends in the interior of the hollow pole (2).

## Revendications

1. Barre de douche (1), sur la partie (4) coulissante et portant la douche à main (13) de laquelle est placée un dispositif de blocage (5) desserrable manuellement, bloquant la partie coulissante à volonté en différentes positions en hauteur sur la barre, caractérisée en ce qu'un élément d'abaissement (6) est disposé sur la barre de douche (1 élément au moyen de l'actionnement manuel duquel, à son extrémité inférieure (7) se trouvant notablement au-dessous de la partie coulissante, on supprime l'état de blocage du dispositif de blocage (5) sur la barre (2) et on place la partie coulissante (4) en une nouvelle position en hauteur, dans laquelle le dispositif de blocage (5) bloque la partie coulissante lors du relâchement de l'élément d'abaissement.

2. Barre de douche selon la revendication 1, caractérisée en ce que le dispositif de blocage est un presseur (5) qui est pressé par un ressort (8) sur la partie coulissante (4), contre la barre (2) guidée par une ouverture (9) située dans le presseur (5).

3. Barre de douche selon la revendication 1 ou 2, caractérisée en ce que l'élément d'abaissement se compose d'une corde (6), la traction sur une poignée de traction (10) se trouvant à une extrémité (7) faisant qu'un élément de blocage (11) situé plus haut sur la corde relâche la prise de blocage du presseur (5), et un contrepoids (12) étant fixé à l'autre extrémité de la corde (6) et rappelle en exerçant une traction la corde à sa position de repos.

4. Barre de douche selon la revendication 3, caractérisée en ce que la partie coulissante (4) et le presseur (5) présentent des ouvertures (13, 14, 15) pour passer la corde, l'élément de blocage actionnant le poussoir (5) à travers l'une (15) des ces ouvertures.

5. Barre de douche selon la revendication 3, caractérisée en ce qu'une ouverture (17) situées sur la partie d'actionnement (16) inférieure, pour le passage de la corde (6), fait fonction de butée de la poignée de traction (10).

6. Barre de douche selon la revendication 3, caractérisée en ce que la partie d'actionnement (18) supérieure comporte des ouvertures (19) pour la corde (6) et une partie de guidage (20), au-dessus de laquelle passe la corde.

7. Barre de douche selon la revendication 7, caractérisée en ce que le contre-poids (12) se déplace à l'intérieur de la barre creuse (2).
